# EUROPÄISCHE PATENTANMELDUNG

(11) **EP 4 411 699 A1**
(43) Veröffentlichungstag der Anmeldung: **07.08.2024**
(21) Anmeldenummer: 24154073.1
(22) Anmeldetag: 26.01.2024
(51) Int. Cl.: G09F 3/20, G09F 7/10, G09F 7/20, G09F 13/04, G09F 23/04, F21L 19/00, F21V 35/00, G09F 13/22

(54) **GRABKERZE**

(30) Priorität: 02.02.2023 DE 202023100505 U
(71) Anmelder: Illich, Bernhard, 5020 Salzburg (AT)
(72) Erfinder: Illich, Bernhard, 5020 Salzburg (AT)
(74) Vertreter: Klunker IP Patentanwälte PartG mbB

(57) **Zusammenfassung**

Eine Grabkerze (1) umfasst einen Behälter (2) mit einer transparenten Behälterwand (3) und eine in dem Behälter (2) aufgenommene oder darin aufnehmbare Leuchteinrichtung (4) mit einem Leuchtkörper (5), der im leuchtenden Zustand durch die transparente Behälterwand (3) hindurch sichtbar ist. Die Grabkerze umfasst desweiteren ein Einschubfach (6) mit transparentem Sichtfenster (7), das zum Einschieben eines blattförmigen Dokuments (8), wie z.B. eines Fotos, ausgebildet und an dem Behälter (2) so angeordnet ist, dass ein in das Einschubfach (6) eingeschobenes blattförmiges Dokument (8) von außerhalb des Behälters (2) durch das Sichtfenster (7) hindurch sichtbar ist.

## Beschreibung

Die vorliegende Erfindung betrifft eine Grabkerze.

Grabkerzen umfassen üblicherweise einen zylinderförmigen Behälter mit einer transparenten, typischerweise rot eingefärbten Behälterwand und eine in dem Behälter aufgenommene oder darin aufnehmbarer Leuchteinrichtung mit einem Leuchtkörper, der im leuchtenden Zustand durch die transparente Behälterwand hindurch sichtbar ist. Der Leuchtkörper ist im Falle einer herkömmlichen Wachskerze die Flamme eines aus dem Wachs herausragenden brennenden Dochts. Im einfachsten Fall wird als Leuchteinrichtung ein Teelicht in den Behälter eingesetzt. In jüngerer Zeit werden anstelle von Grabkerzen aus Wachs solche mit LED verwendet, bei denen die Leuchteinrichtung eine LED und eine Energieversorgung zum Betreiben der LED umfasst. Der Leuchtkörper einer solchen LED-Grabkerze hat dann in der Regel die Form einer Flamme, die nicht selten auch beweglich ausgebildet ist, um das Flackern einer natürlichen Flamme nachzuahmen. Solche LED-Grabkerzen gibt es mit Batterie, Akkumulator und/oder Netzverbindungsleitung zur Energieversorgung der LED.

Von Grabkerzen dieser Art geht die Erfindung aus.

Gemäß einem Aspekt der vorliegenden Offenbarung wird die Grabkerze mit einem Einschubfach mit transparentem Sichtfenster ausgestattet, das zum Einschieben eines blattförmigen Dokuments, wie z.B. eines Fotos, ausgebildet ist. Das Sichtfenster ist an dem Behälter so angeordnet, dass das in das Einschubfach eingeschobene blattförmige Dokument von außerhalb des Behälters durch das Sichtfenster hindurch sichtbar ist.

Auf diese Weise kann die Grabkerze in einfacher Weise personalisiert werden, indem beispielsweise das Foto eines Verstorbenen, ein Sterbebild mit den relevanten Daten zu dem Verstorbenen oder eine Trauerkarte in das Einschubfach hinter das Sichtfenster eingeschoben wird.

Vorzugsweise ist das Sichtfenster ein Klarsichtfenster. Das Sichtfenster kann aber auch in derselben Weise eingefärbt sein, wie die transparente, typischerweise rot eingefärbte Behälterwand, durch die hindurch das Lichtlein sichtbar ist.

Insbesondere kann das Sichtfenster gemäß einer ersten Ausführungsform vorteilhaft durch die transparente, gegebenenfalls rot eingefärbte Behälterwand gebildet werden. Die typischerweise rot eingefärbte Behälterwand kann insbesondere im Bereich des Sichtfensters klarsichtig ausgeführt sein, so dass die Behälterwand dementsprechend nur teilweise rot eingefärbt ist. Dies ist beispielsweise im Spritzgießverfahren realisierbar. In diesem Fall liegt das Einschubfach somit hinter der Behälterwand, das heißt an einer Innenseite der Behälterwand. Zum Einschieben des blattförmigen Dokuments in das Einschubfach kann der Behälter einen Schlitz besitzen, durch den hindurch das blattförmige Dokument in das innenliegende Einschubfach einschiebbar ist.

Alternativ kann das blattförmige Dokument in besonders einfacher Weise von oben in den Behälter eingebracht und in das an einer Innenseite der Behälterwand angeordnete Einschubfach eingeschoben werden, denn Grabkerzenbehälter sind üblicherweise oben offen oder besitzen einen Deckel und darunter eine entsprechende Öffnung, mit der der Grabkerzenbehälter gegenüber Witterungseinflüssen verschlossen wird.

Gemäß einer zweiten Ausführungsform ist das Einschubfach in die Behälterwand integriert ist. Auch hier wird das Sichtfenster durch die Behälterwand gebildet, und auch hier kann die typischerweise rot eingefärbte Behälterwand im Bereich des Sichtfensters klarsichtig ausgeführt sein.

Im einfachsten Fall wird bei dieser zweiten Ausführungsform das Einschubfach durch einen Schlitz in der Behälterwand gebildet. Dies ist im Spritzgießverfahren relativ einfach realisierbar, insbesondere wenn das Einschubfach nach oben oder unten offen ist. In diesem Fall ist das blattförmige Dokument in vertikaler Richtung in das Einschubfach einschiebbar. Der Schlitz kann aber alternativ auch anders angeordnet sein, beispielsweise vertikal verlaufen, so dass das blattförmige Dokument in horizontaler Richtung in das Einschubfach einschiebbar ist. Allerdings ist dies im Spritzgießverfahren weniger einfach zu realisieren.

Gemäß einer dritten Ausführungsform ist das Sichtfenster außen auf den Behälter aufgebracht, vorzugsweise aufgeklebt oder gegebenenfalls aufgeschweißt. Dies ist in besonders einfacher und entsprechend kostengünstiger Weise realisierbar. So kann das Einschubfach beispielsweise durch eine innere Oberfläche des Sichtfensters und eine äußere Oberfläche des Behälters gebildet werden. Insbesondere kann dazu eine Glasscheibe oder eine Kunststoffscheibe außen auf den Behälter aufgebracht werden. Wenn der Behälter selbst ebenfalls aus Kunststoff, vorzugsweise demselben Kunststoff wie die Kunststoffscheibe, besteht, lässt sich die Kunststoffscheibe problemlos mit dem Behälter verschweißen bzw. verschmelzen.

Vorzugsweise besitzt das Einschubfach eine seitliche oder höchst vorzugsweise untere Öffnung, so dass das blattförmige Dokument in horizontaler Richtung oder von unten in das Einschubfach einschiebbar ist. Dadurch wird verhindert, dass Schmutz leicht in das Einschubfach eindringen kann. Insbesondere wenn die Öffnung des Einschubfachs unten angeordnet ist, ist die Gefahr, dass Feuchtigkeit, insbesondere Wasser, in das Einschubfach eindringt, besonders reduziert.

Vorteilhaft besitzt der Behälter einen runden Querschnitt. Das Sichtfenster kann dann entsprechend dem runden Querschnitt gekrümmt sein. Die Krümmung des Sichtfensters führt dazu, dass das eingeführte blattförmige Dokument entsprechend gebogen wird. Die dabei erzeugte Biegespannung in dem Dokument sorgt dafür, dass sich das Dokument seitlich gegen das Sichtfenster und mittig gegen den Behälter abstützt, wodurch es eine stabile Position einnimmt, in der ein unbeabsichtigtes Herausrutschen aus dem Einschubfach verhindert wird. Dies ist besonders effektiv bei dickeren bzw. steiferen Dokumenten, wie z.B. einem Foto.

Wie bereits erwähnt, kann die Grabkerze vorteilhaft mindestens eine LED und eine Energieversorgung zum Betreiben der LED umfassen, wobei zur Energieversorgung eine Batterie, ein Akkumulator und/oder eine Netzverbindungsleitung vorgesehen werden kann. Alternativ kann die Grabkerze eine herkömmliche Wachskerze sein und mindestens einen aus dem Wachs herausragenden Docht umfassen.

Nachfolgend wird die Erfindung anhand der begleitenden Zeichnungen beispielhaft erläutert. Darin zeigen:
- Fig. 1A und 1B: ein erstes Ausführungsbeispiel einer Grabkerze mit außenliegendem Einschubfach in zwei verschiedenen Seitenansichten,
- Fig. 2A und 2B: ein zweites Ausführungsbeispiel einer Grabkerze mit innenliegendem Einschubfach in Seitenansicht und Draufsicht,
- Fig. 3: ein drittes Ausführungsbeispiel einer Grabkerze mit innenliegendem Einschubfach in Seitenansicht,
- Fig. 4A und 4B: ein viertes Ausführungsbeispiel einer Grabkerze mit in der Behälterwand liegendem Einschubfach in Seitenansicht und Draufsicht.

Fig. 1A zeigt die Seitenansicht einer Grabkerze 1 gemäß einem ersten Ausführungsbeispiel, und Fig. 1B zeigt eine um 90° gedrehte Seitenansicht derselben Grabkerze 1. Die Grabkerze 1 umfasst einen Behälter 2 mit einer transparenten Behälterwand 3, die rot eingefärbt ist. Der Behälter 2 besteht vollständig aus diesem transparenten, rot eingefärbten Material, entweder aus Glas oder aus Kunststoff. In dem Behälter 2 ist eine Leuchteinrichtung 4 mit einem Leuchtkörper 5 aufgenommen. Dabei kann es sich um eine brennende Wachskerze oder eine entsprechende elektronische Nachbildung mit einem LED-Leuchtkörper handeln, wie es allgemein bekannt ist, wobei als Energieversorgung für die LED eine Batterie, ein Ackumulator und/oder eine Netzverbindungsleitung vorgesehen ist. Die Flamme der Kerze bzw. LED ist im leuchtenden Zustand durch die transparente Behälterwand 3 hindurch sichtbar. Ein Einschubfach 6 mit transparentem Sichtfenster 7 ist zum Einschieben eines blattförmigen Dokuments 8 auf einer äußeren Oberfläche 9 des Behälters 2 angeordnet. Das Einschubfach 6 besitzt eine seitliche Öffnung 6A, durch die hindurch das blattförmige Dokument 8, beispielsweise das Foto eines Verstorbenen, hinter das transparente Sichtfenster 7 des Einschubfachs 6 eingeschoben werden kann. Vorzugsweise ist eine entsprechende seitliche Öffnung 6A auch an der gegenüberliegenden Seite des Einschubfachs 6 vorgesehen, so dass das Foto von gegenüberliegenden Seiten in das Einschubfach 6 eingeschoben werden kann.

Das Einschubfach 6 wird in diesem konkreten Ausführungsbeispiel durch eine innere Oberfläche des Sichtfensters 7 und die äußere Oberfläche 9 des Behälters 2 gebildet. Das Sichtfenster 7 ist an seinen Seitenrändern, hier zwei Seitenränder, mit der äußeren Oberfläche 9 des Behälters 2 verbunden, nämlich verklebt oder im Falle dass die Behälterwand 3 aus Kunststoff besteht vorzugsweise verschweißt. In dieser Weise lässt sich das Einschubfach 6 sehr einfach herstellen, beispielsweise durch eine stabile Kunststofffolie, die in Ihren Randbereichen um- und aufeinander gefaltet und mit der äußeren Oberfläche 9 des Behälters 2 verklebt oder verschweißt ist, wie in Fig. 1B gezeigt. Auf diese Weise wird eine Kunststoffscheibe gebildet, durch die hindurch das eingeschobene Dokument 8 sichtbar ist.

Bei dem Material der Kunststoffscheibe kann es sich um ein Acrylat handeln, insbesondere um PMMA (auch bekannt als Plexiglas^{®}). Die Kunststoffscheibe oder alternativ eine Glasscheibe kann auch aus einem Vollmaterial gebildet sein, welches in einem zentralen Bereich, in dem das Dokument 8 aufgenommen werden soll, eine entsprechende Ausnehmung aufweist und in den Randbereichen mit der äußeren Oberfläche 9 des Behälters 2 verbunden wird.

Gemäß einer nicht explizit dargestellten Abwandlung ist die Öffnung 6A nicht seitlich sondern an einer Unterseite des Einschubfachs 6 vorgesehen, und das Einschubfach 6 ist dann vorzugsweise an der Oberseite und den Seitenrändern geschlossen, so dass Schmutz und Feuchtigkeit am Eintreten in das Einschubfach 6 gehindert sind.

Das Sichtfenster 7 erstreckt sich in diesem konkreten Ausführungsbeispiel über die gesamte äußere Oberfläche des Einschubfachs 6. Es sind aber auch Ausführungsvarianten möglich, bei denen das Sichtfenster 7 eine kleinere Fläche bedeckt als das Einschubfach 6 und vom Einschubfach 6 umrahmt sein kann. In jedem Falle ist das Sichtfenster 7 bei diesem ersten Ausführungsbeispiel vorzugsweise ein Klarsichtfenster.

Desweiteren kann in üblicher Weise ein Deckel (nicht gezeigt) vorgesehen sein, mit dem die obere Öffnung des Behälters 2 abgedeckt wird.

Fig. 2A zeigt ein zweites Ausführungsbeispiel einer Grabkerze 1 in Seitenansicht, und Fig. 2B zeigt eine Draufsicht auf die Grabkerze 1 gemäß Fig. 2A. Bei diesem zweiten Ausführungsbeispiel liegt das Einschubfach 6 auf einer Innenseite der transparenten, vorzugsweise rot eingefärbten Behälterwand 3, so dass das Sichtfenster 7 des Einschubfachs 6 durch die Behälterwand 3 gebildet wird. Die typischerweise rot eingefärbte Behälterwand kann im Bereich des Sichtfensters klarsichtig ausgeführt sein. Die nach innen gerichtete Begrenzung des Einschubfachs 6 kann wiederum aus Glas oder Kunststoff bestehen und mit einer inneren Oberfläche 3A der Behälterwand 3 verklebt oder im Falle von Kunststoff auch verschweißt bzw. verschmolzen sein. Bei diesem zweiten Ausführungsbeispiel wird das blattförmige Dokument 8 durch die obere Öffnung 10 des Behälters 2 in das Einschubfach 6 eingeschoben. Der Behälter 2 ist wie in allen anderen Ausführungsbeispielen vorzugsweise rund, so dass aufgrund der Krümmung des Behälters 2 das blattförmige Dokument 8 entsprechend gekrümmt und aufgrund der dadurch erzeugten Biegespannung des Dokuments 8 in dem Einschubfach 6 gehalten wird. Es kann aber dennoch vorteilhaft sein, eine Begrenzung am unteren Ende des Einschubfachs 6 vorzusehen, um ein Durchrutschen des Dokuments 8 nach unten aus dem Einschubfach 6 heraus zu verhindern. Desweiteren kann auch hier in üblicher Weise ein Deckel (nicht gezeigt) vorgesehen sein, mit dem die obere Öffnung 10 des Behälters 2 abgedeckt wird.

Fig. 3 zeigt ein drittes Ausführungsbeispiel einer Grabkerze 1 wiederum in Seitenansicht, bei dem das Einschubfach 7 wiederum innerhalb des Behälters 2 angeordnet ist. Auch hier wird das Sichtfenster 7 dementsprechend durch die transparente, vorzugsweise rot eingefärbte Behälterwand 3 gebildet. Anders als bei dem zweiten Ausführungsbeispiel gemäß den Fig. 2A und 2B besitzt der Behälter 2 gemäß dem dritten Ausführungsbeispiel nach Fig. 3 einen Schlitz 11 in der Behälterwand 3, durch den hindurch das Dokument 8 seitlich in den Behälter 3 und weiter in das Einschubfach 6 hineingeschoben werden kann. Auch in diesem Fall kann wie bei allen anderen Ausführungsbeispielen ein Deckel (nicht gezeigt) vorgesehen sein, um den Behälter 2 oberseitig abzudecken.

Fig. 4A und 4B zeigen ein viertes Ausführungsbeispiel einer Grabkerze 1 mit in der Behälterwand 3 liegendem Einschubfach 6 in Seitenansicht bzw. in Draufsicht. Bei diesem vierten Ausführungsbespiel ist das Einschubfach 6 in die Behälterwand 3 integriert. Die typischerweise rot eingefärbte Behälterwand 3 kann auch bei diesem Ausführungsbeispiel im Bereich des Sichtfensters 7 klarsichtig ausgeführt sein.

Das Einschubfach 6 ist durch einen Schlitz 11 in der Behälterwand 3 gebildet, der nach oben offen ist. In diesem Fall ist das blattförmige Dokument 8 in vertikaler Richtung von oben in das Einschubfach 6 einschiebbar. Mittels eines Deckels kann vermieden werden, dass Schmutz oder Wasser in das Einschubfach 6 gelangen kann. Alternativ kann der Schlitz 11 auch an der Unterseite des Behälters 3 vorgesehen sein (nicht gezeigt), d.h. der Schlitz 11 kann nach unten offen sein, so dass das blattförmige Dokument 8 in vertikaler Richtung von unten in das Einschubfach 6 einschiebbar ist. Auf einen Deckel zum Abdecken des Einschubfachs 6 kann dann verzichtet werden. Der Schlitz 11 kann gemäß einer weiteren, nicht gezeigten Alternative auch anders angeordnet sein, beispielsweise vertikal verlaufen, so dass das blattförmige Dokument 8 in horizontaler Richtung in das Einschubfach 6 einschiebbar ist.

Der Schlitz 11 ist mindestens so tief, dass das blattförmige Dokument 8 vollständig darin aufgenommen werden kann. Das heißt, anders als bei dem dritten Ausführungsbeispiel wird das Dokument 8 nicht durch den Schlitz 11 hindurch in das Einschubfach 6 hineingeschoben, sondern der Schlitz 11 bildet das Einschubfach 6 selbst.

## Patentansprüche

1. Grabkerze (1), umfassend:
- einen Behälter (2) mit einer transparenten Behälterwand (3),
- eine in dem Behälter (2) aufgenommene oder darin aufnehmbare Leuchteinrichtung (4) mit einem Leuchtkörper (5), der im leuchtenden Zustand durch die transparente Behälterwand (3) hindurch sichtbar ist, und
- ein Einschubfach (6) mit transparentem Sichtfenster (7), das zum Einschieben eines blattförmigen Dokuments (8), wie z.B. eines Fotos, ausgebildet und an dem Behälter (2) so angeordnet ist, dass ein in das Einschubfach (6) eingeschobenes blattförmiges Dokument (8) von außerhalb des Behälters (2) durch das Sichtfenster (7) hindurch sichtbar ist.

2. Grabkerze (1) nach Anspruch 1, wobei die transparente Behälterwand (3) zumindest teilweise rot eingefärbt ist.

3. Grabkerze (1) nach Anspruch 1 oder 2, wobei das Sichtfenster (7) ein Klarsichtfenster ist.

4. Grabkerze (1) nach einem der Ansprüche 1 bis 3, wobei das Sichtfenster (7) auf den Behälter (2) aufgebracht, vorzugsweise aufgeklebt oder aufgeschweißt, ist.

5. Grabkerze (1) nach einem der Ansprüche 1 bis 4, wobei das Einschubfach (6) durch eine innere Oberfläche des Sichtfensters (7) und eine äußere Oberfläche (9) des Behälters (2) gebildet ist.

6. Grabkerze (1) nach einem der Ansprüche 1 bis 5, wobei das Sichtfenster (7) durch eine außen auf den Behälter (2) aufgebrachte Glasscheibe oder Kunststoffscheibe gebildet ist.

7. Grabkerze (1) nach einem der Ansprüche 1 bis 6, wobei der Behälter (2) und das Sichtfenster (7) aus demselben Kunststoff bestehen und miteinander verschweißt bzw. verschmolzen sind.

8. Grabkerze (1) nach einem der Ansprüche 1 bis 3, wobei das Einschubfach (6) hinter der Behälterwand (3) liegt.

9. Grabkerze (1) nach Anspruch 8, wobei der Behälter (2) einen Schlitz (11) besitzt, durch den hindurch das blattförmige Dokument (8) in das Einschubfach (6) einschiebbar ist.

10. Grabkerze (1) nach einem der Ansprüche 1 bis 9, wobei das Einschubfach (6) eine seitliche oder untere Öffnung (6A) besitzt, so dass das blattförmige Dokument (8) in horizontaler Richtung oder von unten in das Einschubfach (6) einschiebbar ist.

11. Grabkerze (1) nach Anspruch 8, wobei der Behälter (2) oben offen ist oder einen Deckel und darunter eine Öffnung (10) besitzt, wobei das blattförmige Dokument (8) von oben in den Behälter (2) einbringbar und in das an einer Innenseite (3A) der Behälterwand (3) angeordnete Einschubfach (6) einschiebbar ist.

12. Grabkerze (1) nach einem der Ansprüche 1 bis 3, wobei das Einschubfach (6) in die Behälterwand (3) integriert ist, wobei das Einschubfach (6) vorzugsweise durch einen Schlitz (11) in der Behälterwand (3) gebildet ist.

13. Grabkerze (1) nach Anspruch 12, wobei das Einschubfach (6) nach oben oder unten offen ist, so dass das blattförmige Dokument (8) in vertikaler Richtung in das Einschubfach (6) einschiebbar ist.

14. Grabkerze (1) nach einem der Ansprüche 1 bis 13, wobei der Behälter (2) einen runden Querschnitt besitzt und das Sichtfenster (7) entsprechend dem runden Querschnitt gekrümmt ist.

15. Grabkerze (1) nach einem der Ansprüche 1 bis 14, wobei in dem Behälter (2) eine Leuchteinrichtung (4) aufgenommen ist, die Wachs und mindestens einen aus dem Wachs herausragenden Docht umfasst oder die mindestens eine LED und eine Energieversorgung zum Betreiben der LED umfasst, wobei die Energieversorgung vorzugsweise eine Batterie, einen Akkumulator und/oder eine Netzverbindungsleitung umfasst.
